# FASCICULE DE BREVET EUROPEEN

(11) **EP 4 350 730 B1**
(45) Date de publication et mention de la délivrance du brevet: **27.05.2026**
(21) Numéro de dépôt: 22306514.5
(22) Date de dépôt: 07.10.2022
(51) Int. Cl.: H01H 31/06, H01H 9/28

(54) **DISPOSITIF D'IMMOBILISATION D'UN SECTIONNEUR DE POSTE ÉLECTRIQUE DE RÉSEAU ÉLECTRIQUE**
VORRICHTUNG ZUR IMMOBILISIERUNG EINES TRENNSCHALTERS EINER UMSPANNWERKS EINES STROMNETZES
DEVICE FOR IMMOBILISING AN ELECTRICAL SUBSTATION DISCONNECTOR OF AN ELECTRICAL NETWORK

(43) Date de publication de la demande: 10.04.2024
(73) Titulaire: RTE RESEAU DE TRANSPORT D'ELECTRICITE, 92073 Paris La Défense Cedex (FR)
(72) Inventeur: GASCON, Dimitri, 92073 Paris La Défense Cedex (FR)
(74) Mandataire: Bonnet, Michel

(56) Documents cités:
- EP-A1- 2 347 471
- WO-A1-2010/089781
- WO-A1-2018/032304
- US-A- 4 210 788
- US-A- 5 451 730

## Description

La présente invention concerne un dispositif d'immobilisation d'un sectionneur de poste électrique d'un réseau électrique de transport et/ou distribution d'électricité.

Un tel sectionneur est un appareil électromécanique permettant de séparer, de façon mécanique, un circuit électrique et son alimentation, tout en assurant physiquement une distance de sectionnement satisfaisante électriquement. L'objectif est notamment d'assurer la sécurité de personnes travaillant sur la partie isolée du réseau électrique lorsque le sectionneur est ouvert ou bien de condamner provisoirement une partie du réseau en dysfonctionnement pour pouvoir en utiliser les autres parties. En pratique, lorsque le sectionneur est en position fermée, le courant passe et la transmission d'électricité est assurée ; lorsque le sectionneur est en position ouverte avec la distance de sectionnement satisfaisante convenue, la sécurité est assurée pour une intervention sur la partie de réseau ainsi condamnée.

Le sectionneur doit pouvoir être immobilisé, notamment en position ouverte pour satisfaire aux normes de sécurité en vigueur.

L'invention s'applique plus particulièrement à un dispositif d'immobilisation de sectionneur comportant un corps principal de maintien et des moyens d'immobilisation du sectionneur.

Un premier dispositif de ce type est par exemple présenté dans le document de brevet WO 2010/089781 A1. Il se présente sous la forme d'un mécanisme électromécanique complexe entourant un arbre d'entraînement en rotation du sectionneur. Il ne peut pas être posé ou déposé de façon simple et affecte la structure même du sectionneur.

Un deuxième dispositif de ce type est par exemple présenté dans le document de brevet WO 2018/032304 A1. Il se présente sous la forme d'un mécanisme d'ouverture et fermeture graduelle du sectionneur à engrenages. Il est beaucoup plus simple que le précédent, purement mécanique, mais peu sécurisant. En outre, il ne peut pas non plus être simplement posé ou déposé et affecte la structure du sectionneur.

Par ailleurs, dans les deux cas, il est manifeste que le dispositif d'immobilisation du sectionneur est disposé à proximité de ce dernier, notamment en pied de pôle du sectionneur.

Il existe aussi des dispositifs d'immobilisation à goupilles, là aussi simples mais prévus pour être disposés à proximité et en pieds de pôles des sectionneurs.

Or ces points d'immobilisation proches des sectionneurs sont souvent situés dans des zones à haute tension, parfois aussi en hauteur et accessibles uniquement par échelle. Il devient alors nécessaire d'isoler électriquement plus globalement toute une partie du poste électrique autour du sectionneur pour pouvoir intervenir en sectionnement.

Le document de brevet EP 2 347 471 A1 décrit par ailleurs un dispositif conçu pour assurer la mise à la terre de conducteurs électriques qui assure un maintien par des pinces/étaux de serrage.

Il peut ainsi être souhaité de prévoir un dispositif d'immobilisation de sectionneur qui permette de s'affranchir d'au moins une partie des problèmes et contraintes précités.

Il est donc proposé un dispositif d'immobilisation d'un sectionneur de poste électrique d'un réseau électrique, comportant un corps principal de maintien et des moyens d'immobilisation du sectionneur, caractérisé en ce que les moyens d'immobilisation sont tels que définis dans les revendications et comportent :
- une première pince d'ancrage du corps principal de maintien sur une charpente porteuse du sectionneur, fixée au corps principal de maintien ; et
- une deuxième pince d'immobilisation en rotation d'un arbre d'entraînement en rotation du sectionneur, fixée au corps principal de maintien.

Ainsi, en tirant profit du fait que tout arbre d'entraînement en rotation de sectionneur pour l'ouvrir ou le fermer peut se prolonger à distance du sectionneur lui-même, notamment vers le bas et à l'extérieur de toute zone sensible nécessitant une mise hors tension des éléments de poste électrique voisins, il est proposé un dispositif très simple, facile à poser et déposer puisqu'il agit à l'aide de pinces sur l'architecture porteuse et l'arbre d'entraînement du sectionneur, n'affectant pas la structure du sectionneur et de son arbre d'entraînement et permettant un déport du point d'immobilisation. Il permet une immobilisation du sectionneur en position ouverte, pour une sécurisation de toute intervention sur la partie de réseau ainsi condamnée, ou en position fermée, pour empêcher toute coupure intempestive dans le poste électrique.

De façon optionnelle, un dispositif d'immobilisation selon l'invention peut comporter un organe intermédiaire de fixation de la deuxième pince d'immobilisation au corps principal de maintien, cet organe intermédiaire de fixation comportant :
- un fond de fixation, notamment par boulonnage, contre un bras porteur de la deuxième pince ;
- deux parois latérales s'étendant en branches de U à partir du fond de fixation ;
- une poulie cylindrique montée libre en rotation entre les deux parois latérales ; et
- des moyens de fixation, notamment par boulonnage, du corps principal de maintien à la poulie cylindrique.

De façon optionnelle également, la deuxième pince d'immobilisation comporte une mâchoire fixe et une mâchoire mobile à serrage réglable montée en coulisseau dans un bras porteur de la mâchoire fixe.

De façon optionnelle également, le coulisseau de la mâchoire mobile est monté en liaison glissière hélicoïdale autour d'une tige filetée interne au bras porteur de la mâchoire fixe et à extrémité libre actionnable en rotation par manivelle.

De façon optionnelle également, un dispositif d'immobilisation selon l'invention peut comporter :
- une manivelle à manchon d'entraînement libre coopérant avec l'extrémité libre de la tige filetée interne au bras porteur de la mâchoire fixe pour l'entraîner en rotation ; et
- un capuchon de remplacement de la manivelle muni de moyens d'entrave à l'accès à la tige filetée pour empêcher de l'entraîner en rotation.

De façon optionnelle également, la manivelle à manchon d'entraînement libre, ou une goupille de fixation de la manivelle à manchon d'entraînement libre à l'extrémité libre de la tige filetée interne au bras porteur de la mâchoire fixe, et le capuchon de remplacement sont mécaniquement reliés, à l'aide de cordons, au bras porteur de la mâchoire fixe de la deuxième pince ou, le cas échéant, à l'organe intermédiaire de fixation.

De façon optionnelle également :
- le capuchon de remplacement comporte une première plaque trouée s'étendant dans un plan orthogonal à l'axe de la tige filetée interne au bras porteur de la mâchoire fixe lorsque le capuchon est disposé en remplacement de la manivelle à manchon d'entraînement libre ;
- le bras porteur de la mâchoire fixe comporte une deuxième plaque trouée s'étendant dans un plan orthogonal à son axe de tige filetée interne ; et
- le dispositif d'immobilisation comporte en outre un élément de fixation, notamment un cadenas, coopérant avec les trous des première et deuxième plaques trouées.

De façon optionnelle également, le corps principal de maintien comporte une tige filetée fixée par vissage et à l'aide d'au moins un écrou à la deuxième pince d'immobilisation.

De façon optionnelle également, la première pince d'ancrage prend la forme d'un étau de terre monté sur un tube cylindrique disposé en liaison pivot glissant autour du corps principal de maintien.

De façon optionnelle également, le tube cylindrique sur lequel est monté l'étau de terre est immobilisable par écrous sur la tige filetée.

L'invention sera mieux comprise à l'aide de la description qui va suivre, donnée uniquement à titre d'exemple et faite en se référant aux dessins annexés dans lesquels :
- la figure 1 représente schématiquement en vue de face la structure générale d'un dispositif d'immobilisation de sectionneur de poste électrique, selon un mode de réalisation de l'invention,
- la figure 2 illustre partiellement le dispositif de la figure 1 dans une première configuration de serrage,
- la figure 3 illustre partiellement le dispositif de la figure 1 dans une deuxième configuration d'immobilisation,
- la figure 4 représente schématiquement en vue de face coupée la structure générale d'un sectionneur de poste électrique avec sa charpente porteuse, tel qu'immobilisé en ouverture par le dispositif de la figure 1,
- la figure 5 représente schématiquement le sectionneur et la charpente porteuse de la figure 4, selon une vue latérale A indiquée sur la figure 4,
- la figure 6 illustre les étapes successives d'un procédé d'ouverture et immobilisation d'un sectionneur de poste électrique à l'aide du dispositif de la figure 1.

Le dispositif 10 d'immobilisation représenté schématiquement en vue de face sur la figure 1 comporte un corps principal de maintien 12 se présentant, par exemple, sous la forme d'une simple tige filetée aux extrémités de laquelle sont prévus des moyens d'immobilisation d'un sectionneur de poste électrique (non illustré) en position ouverte ou fermée.

Ces moyens d'immobilisation comportent :
- une première pince 14 d'ancrage du corps principal de maintien 12 sur une charpente 16 porteuse du sectionneur et avantageusement reliée électriquement au référentiel terrestre de potentiel, cette première pince 14 étant fixée au corps principal de maintien 12, par exemple disposée à une première extrémité 12A de ce corps principal de maintien 12, et
- une deuxième pince 18 d'immobilisation en rotation d'un arbre 20 d'entraînement en rotation du sectionneur, cette deuxième pince 18 étant également fixée au corps principal de maintien 12, par exemple disposée à une deuxième extrémité 12B de ce corps principal de maintien 12.

La fonction de l'arbre 20 est d'entraîner le sectionneur en rotation pour l'ouvrir ou le fermer.

La première pince d'ancrage 14 est montée sur un tube cylindrique 22 disposé en liaison pivot glissant autour du corps principal de maintien 12, notamment à sa première extrémité 12A, comme indiqué respectivement par les deux flèches F1 et F2 sur la figure 1. Lorsque le corps principal de maintien 12 est une simple tige filetée, le tube cylindrique 22 peut être immobilisé en rotation et translation sur cette dernière à l'aide d'écrous 24 à ses extrémités. Cela permet le réglage en translation et rotation du positionnement de la première pince 14 sur la charpente 16.

En pratique, la première pince 14 peut être montée en fixation par boulonnage sur le tube cylindrique 22. Elle peut prendre la forme simple d'un étau de terre, c'est-à-dire une pince de mise électrique à la terre à montant en U 26 dans lequel une butée 28 est déplaçable en translation entre les deux branches du U à l'aide d'une tige filetée 30 manipulable par manivelle 32 et elle-même montée en liaison glissière hélicoïdale dans l'une des branches taraudée du montant en U 26. L'ancrage s'opère par enserrement de la portion de charpente 16 visée entre la butée 28 et l'autre des branches du montant en U 26.

La deuxième pince d'immobilisation 18 se présente par exemple sous la forme d'une mâchoire fixe 34 et d'une mâchoire mobile 36 à serrage réglable montée en coulisseau 38 dans un bras porteur 40 de la mâchoire fixe 34, pour un serrage de l'arbre d'entraînement 20 entre les deux mâchoires l'empêchant de pivoter autour de son axe longitudinal. Le coulisseau 38 est monté en liaison glissière hélicoïdale autour d'une tige filetée 42 interne au bras porteur 40 de la mâchoire fixe 34, par exemple montée en système à vis sans fin. Cette tige filetée 42 présente une extrémité libre 44 dépassant de la base du bras porteur 40 de sorte qu'elle puisse être actionnable en rotation à l'aide d'une manivelle 46.

De façon optionnelle mais avantageuse pour des raisons de sécurité, la manivelle 46 est solidarisable et désolidarisable de la tige filetée 42. Elle présente ainsi un manchon d'entraînement libre 48, apte à coopérer avec l'extrémité libre 44 pour l'entraîner en rotation. De façon particulièrement simple mais non limitative, cette possibilité de solidarisation et désolidarisation est matérialisée par un trou traversant 50 aménagé dans l'extrémité libre 44, un trou traversant 52 similaire et correspondant dans la base du manchon d'entraînement 48, ainsi qu'une goupille 54. Pour solidariser la tige filetée 42 et la manivelle 46, il suffit d'emmancher l'extrémité libre 44 dans la base du manchon d'entraînement 48, de placer les trous traversants 50 et 52 en correspondance, puis de glisser la goupille dans ces trous. Pour désolidariser la tige filetée 42 et la manivelle 46, il suffit de retirer la goupille 54. Dans le mode de réalisation particulièrement simple de la figure 1, la manivelle 46 présente en outre un bras de manivelle 56 formé d'une tige filetée vissée dans le manchon 48 et fixée longitudinalement à l'aide d'au moins un écrou 58.

De façon optionnelle mais avantageuse pour des raisons de sécurité, le dispositif d'immobilisation 10 comporte en outre un capuchon 60 de remplacement de la manivelle 46 muni de moyens d'entrave à l'accès à la tige filetée 42 pour empêcher de l'entraîner en rotation. Ce capuchon 60 est conformé pour recouvrir complètement l'extrémité libre 44 qui dépasse de la base du bras porteur 40. Il peut même s'engager partiellement dans le bras porteur 40.

Les moyens d'entrave du capuchon 60 comportent une première plaque 62 trouée 64 s'étendant dans un plan orthogonal à l'axe de la tige filetée 42 lorsque le capuchon 60 est disposé en remplacement de la manivelle 46. Ils coopèrent avec une deuxième plaque 66 trouée 68 s'étendant elle aussi dans un plan orthogonal à l'axe de la tige filetée 42 à partir du bras porteur 40 de la mâchoire fixe 34. En disposant le capuchon 60 à la place de la manivelle 46 et en plaçant le trou 64 de sa première plaque 62 en vis-à-vis du trou 68 de la deuxième plaque 66, il est alors possible de fixer l'ensemble et d'entraver ainsi l'accès à la tige filetée 42, par exemple à l'aide d'un cadenas 70 traversant les trous 64 et 68, de sorte que l'immobilisation en ouverture du sectionneur soit sécurisée.

La deuxième pince d'immobilisation 18, plus précisément son bras porteur 40, est fixée à la deuxième extrémité 12B du corps principal de maintien 12, par exemple à l'aide d'écrous lorsque ce dernier est une tige filetée.

Dans l'exemple particulier non limitatif de la figure 1, cette fixation est réalisée à l'aide d'un organe intermédiaire 72 configuré en U et comportant :
- un fond de fixation 74, notamment par boulonnage 76, contre le bras porteur 40 de la deuxième pince d'immobilisation 18, et
- deux parois latérales 78, 80 s'étendant en branches de U parallèles à partir du fond de fixation 74.

Par ailleurs, une poulie cylindrique 82 est montée libre en rotation entre les deux parois latérales 78 et 80, et la deuxième extrémité 12B de la tige filetée 12 formant le corps principal de maintien 12 y est vissée et fixée à l'aide d'au moins un écrou 84. Ainsi, la deuxième pince d'immobilisation 18 est à la fois fixée à la deuxième extrémité 12B du corps principal de maintien 12 et libre en rotation autour de l'axe de la poulie 82 comme indiqué par la flèche F3 sur la figure 1.

Afin de ne pas perdre les éléments constitutifs du dispositif d'immobilisation 10, la manivelle 46, la goupille 54 et le capuchon 60 et sa plaque 62 peuvent être mécaniquement reliés, à l'aide de cordons, au bras porteur 40 de la deuxième pince 18 ou à l'organe intermédiaire de fixation 72. Dans l'exemple de la figure 1, ce sont la goupille 54 et la plaque 62 solidaire du capuchon 60 qui sont reliés par cordons au boulonnage 76 de l'organe intermédiaire de fixation 72.

La figure 2 illustre la deuxième pince d'immobilisation 18, ainsi que son organe intermédiaire de fixation 72 au corps principal de maintien 12, lorsque ses deux mâchoires sont positionnées autour de l'arbre 20 d'entraînement en rotation du sectionneur et avant serrage. La manivelle 46 est montée sur la tige filetée 42 et tenue par la goupille 54. Le serrage de l'arbre 20 peut être effectué. On note que le capuchon 60 n'est pas utilisé mais reste accroché par cordon à l'ensemble.

La figure 3 illustre la deuxième pince d'immobilisation 18, ainsi que son organe intermédiaire de fixation 72 au corps principal de maintien 12, lorsque ses deux mâchoires serrent suffisamment l'arbre 20 pour immobiliser le sectionneur en position ouverte ou fermée. La manivelle 46 a été retirée par extraction de la goupille 54 et remplacée par le capuchon 60. Ce dernier est maintenu en place pour entraver tout accès à la tige filetée 42 grâce au cadenas 70 inséré dans les trous 64 et 68 des plaques 62 et 66. On note que la goupille 54 n'est pas utilisée mais reste accrochée par cordon à l'ensemble.

L'installation représentée schématiquement sur la figure 4 illustre un exemple de sectionneur 86 de poste électrique, en partie haute, monté sur une charpente 16 elle-même montée sur un socle stabilisant 88.

La charpente 16 porteuse du sectionneur 86 est reliée électriquement à la terre et présente par exemple une forme générale quadrilatérale formée de poteaux d'angles 90, de plaques transversales de maintien 92 et d'une structure supérieure 94 à poutres (non détaillée car bien connue) sur laquelle est montée le sectionneur 86.

Le sectionneur 86 est constitué de deux branches symétriques comportant chacune un volet latéral conducteur 96, destiné à être au contact du volet latéral conducteur de l'autre branche en disposition fermée du sectionneur 86. Ces volets 96 sont solidarisés en ouverture et fermeture par un mécanisme 97 (non détaillé car bien connu) de support et actionnement du sectionneur 86. Ce mécanisme 97 est plus précisément monté sur la structure supérieure 94 à poutres et sur un arbre commun 20 d'entraînement en rotation des volets 96 pour commander l'ouverture ou la fermeture du sectionneur 86. Une série d'isolants 98 est par exemple disposée entre le volet latéral conducteur 96 de chaque branche du sectionneur 86 et le mécanisme 97. L'arbre d'entraînement 20 s'étend en outre largement sous la structure supérieure 94 à poutres jusqu'en partie basse de la charpente 16, notamment à hauteur d'homme.

Sur cette figure 4, le sectionneur 86 est illustré en position ouverte par pivotement conjoint de ses deux volets latéraux conducteurs 96 entraînés en rotation par l'arbre d'entraînement 20. La position ouverte est maintenue de façon sécurisée par le dispositif d'immobilisation 10 disposé en partie basse de la charpente 16. Ce dernier est ainsi ancré par serrage de sa première pince 14 (non visible sur cette figure) sur l'une des plaques transversales de maintien 92 de la charpente 16 et en disposition d'immobilisation du sectionneur 86 par serrage de l'arbre d'entraînement 20 à l'aide de sa deuxième pince 18. La pince 18 est maintenue serrée de façon sécurisée conformément à la configuration de la figure 3, c'est-à-dire à l'aide du capuchon 60, des plaques 62, 66 (non visibles sur cette figure) et du cadenas 70.

La figure 5 est une vue latérale, selon la direction A indiquée sur la figure 4, du sectionneur 86 et de sa charpente porteuse 16. Elle permet de mieux visualiser le dispositif d'immobilisation 10 ancré par serrage de sa première pince 14 sur l'une des plaques transversales de maintien 92 de la charpente 16 et en disposition d'immobilisation du sectionneur 86 par serrage de l'arbre d'entraînement 20 à l'aide de sa deuxième pince 18, du capuchon 60, des plaques 62, 66 et du cadenas 70.

Un procédé d'ouverture, ou fermeture, et d'immobilisation du sectionneur 86 va maintenant être détaillé en référence à la succession d'étapes de la figure 6.

Au cours d'une première étape 100, le sectionneur 86 est ouvert, ou fermé, par actionnement en rotation de l'arbre d'entraînement 20. Cette action se fait à hauteur d'homme en partie basse de la charpente 16 et de l'arbre 20, notamment à bonne distance du sectionneur 86 lui-même.

Au cours d'une étape suivante 102, le dispositif d'immobilisation 10 est approché et disposé en partie basse de la charpente 16, toujours à hauteur d'homme.

Au cours d'une étape suivante 104, il est fixé à la charpente 16 par serrage de sa première pince d'ancrage 14, comme illustré sur la figure 5.

Au cours d'une étape suivante 106, il est fixé à l'extrémité inférieure de l'arbre d'entraînement 20 sollicité à l'étape 100 par serrage de sa deuxième pince d'immobilisation 18 à l'aide de la manivelle 46, comme illustré sur la figure 2.

Enfin, au cours d'une dernière étape 108, le sectionneur 86 est immobilisé en position ouverte, ou fermée, de façon sécurisée par le capuchon 60 cadenassé, comme illustré sur les figures 3, 4 et 5.

Il apparaît clairement qu'un dispositif d'immobilisation de sectionneur tel que celui décrit précédemment permet d'agir de façon très simple, sans impact sur la structure du sectionneur, tout en restant à distance de toute zone sensible par déport du point d'immobilisation. Il est facile à poser et déposer sur une structure existante.

On notera par ailleurs que l'invention n'est pas limitée au mode de réalisation décrit précédemment.

En particulier, un seul type de sectionneur a été envisagé dans la description détaillée d'un mode de réalisation préféré de la présente invention. Mais celle-ci est compatible avec un grand nombre de types de sectionneurs, tels que les sectionneurs pantographes par exemple. Il suffit que le sectionneur soit du type à être ouvert ou fermé par une rotation exerçable à distance sur un arbre d'entraînement.

De même, des modes de réalisation simples ont été décrits pour le corps principal de maintien du dispositif d'immobilisation, ses première et deuxièmes pinces, où la première pince permet un ancrage sur un élément de charpente porteuse du sectionneur et où la deuxième pince permet un serrage de l'arbre d'entraînement sollicité en ouverture.

## Revendications

1. Dispositif (10) d'immobilisation d'un sectionneur (86) de poste électrique d'un réseau électrique, ce sectionneur (86) étant du type à être ouvert ou fermé par une rotation exerçable, à distance du sectionneur (86), sur un arbre (20) d'entraînement en rotation de ce sectionneur (86), le dispositif d'immobilisation (10) comportant un corps principal de maintien (12) et des moyens d'immobilisation du sectionneur (86), **caractérisé en ce que** les moyens d'immobilisation comportent :
- une première pince (14) d'ancrage du corps principal de maintien (12) sur une charpente (16) porteuse du sectionneur (86) par serrage de cette charpente (16) à l'aide de cette première pince (14), fixée au corps principal de maintien (12) ; et
- une deuxième pince (18) d'immobilisation en rotation de l'arbre d'entraînement (20) par serrage de ce dernier à distance du sectionneur (86) à l'aide de cette deuxième pince (18), fixée au corps principal de maintien (12).

2. Dispositif (10) d'immobilisation d'un sectionneur (86) selon la revendication 1, comportant un organe intermédiaire (72) de fixation de la deuxième pince d'immobilisation (18) au corps principal de maintien (12), cet organe intermédiaire de fixation (72) comportant :
- un fond de fixation (74), notamment par boulonnage (76), contre un bras porteur (40) de la deuxième pince (18) ;
- deux parois latérales (78, 80) s'étendant en branches de U à partir du fond de fixation (74) ;
- une poulie cylindrique (82) montée libre en rotation entre les deux parois latérales (78, 80) ; et
- des moyens de fixation, notamment par boulonnage (84), du corps principal de maintien (12) à la poulie cylindrique (82).

3. Dispositif (10) d'immobilisation d'un sectionneur (86) selon la revendication 1 ou 2, dans lequel la deuxième pince d'immobilisation (18) comporte une mâchoire fixe (34) et une mâchoire mobile (36) à serrage réglable montée en coulisseau (38) dans un bras porteur (40) de la mâchoire fixe (34).

4. Dispositif (10) d'immobilisation d'un sectionneur (86) selon la revendication 3, dans lequel le coulisseau (38) de la mâchoire mobile (36) est monté en liaison glissière hélicoïdale autour d'une tige filetée (42) interne au bras porteur (40) de la mâchoire fixe (34) et à extrémité libre (44) actionnable en rotation par manivelle (46).

5. Dispositif (10) d'immobilisation d'un sectionneur (86) selon la revendication 4, comportant :
- une manivelle (46) à manchon d'entraînement libre (48) coopérant avec l'extrémité libre (44) de la tige filetée (42) interne au bras porteur (40) de la mâchoire fixe (34) pour l'entraîner en rotation ; et
- un capuchon (60) de remplacement de la manivelle (46) muni de moyens (62, 64) d'entrave à l'accès à la tige filetée (42) pour empêcher de l'entraîner en rotation.

6. Dispositif (10) d'immobilisation d'un sectionneur (86) selon la revendication 5, dans lequel la manivelle (46) à manchon d'entraînement libre (48), ou une goupille (54) de fixation de la manivelle (46) à manchon d'entraînement libre (48) à l'extrémité libre (44) de la tige filetée (42) interne au bras porteur (40) de la mâchoire fixe (34), et le capuchon de remplacement (60) sont mécaniquement reliés, à l'aide de cordons, au bras porteur (40) de la mâchoire fixe (34) de la deuxième pince (18) ou, le cas échéant, à l'organe intermédiaire de fixation (72).

7. Dispositif (10) d'immobilisation d'un sectionneur (86) selon la revendication 5 ou 6, dans lequel :
- le capuchon de remplacement (60) comporte une première plaque (62) trouée (64) s'étendant dans un plan orthogonal à l'axe de la tige filetée (42) interne au bras porteur (40) de la mâchoire fixe (34) lorsque le capuchon (60) est disposé en remplacement de la manivelle (46) à manchon d'entraînement libre (48) ;
- le bras porteur (40) de la mâchoire fixe (34) comporte une deuxième plaque (66) trouée (68) s'étendant dans un plan orthogonal à son axe de tige filetée interne (44) ; et
- le dispositif d'immobilisation (10) comporte en outre un élément de fixation, notamment un cadenas (70), coopérant avec les trous (64, 68) des première et deuxième plaques (62, 66) trouées.

8. Dispositif (10) d'immobilisation d'un sectionneur (86) selon l'une quelconque des revendications 1 à 7, dans lequel le corps principal de maintien (12) comporte une tige filetée fixée par vissage et à l'aide d'au moins un écrou (84) à la deuxième pince d'immobilisation (18).

9. Dispositif (10) d'immobilisation d'un sectionneur (86) selon l'une quelconque des revendications 1 à 8, dans lequel la première pince d'ancrage (14) prend la forme d'un étau de terre monté sur un tube cylindrique (22) disposé en liaison pivot glissant autour du corps principal de maintien (12).

10. Dispositif (10) d'immobilisation d'un sectionneur (86) selon les revendications 8 et 9, dans lequel le tube cylindrique (22) sur lequel est monté l'étau de terre est immobilisable par écrous (24) sur la tige filetée.

## Patentansprüche

1. Vorrichtung (10) zur Immobilisierung eines Trennschalters (86) in einem Umspannwerk eines Stromnetzes, wobei dieser Trennschalter (86) durch eine Drehung geöffnet oder geschlossen werden kann, die in einem Abstand zu dem Trennschalter (86) auf eine Welle (20) zu dem Drehantrieb dieses Trennschalters (86) ausgeübt werden kann, wobei die Immobilisiervorrichtung (10) einen Haupthalterungskörper (12) und Immobilisiermittel für den Trennschalter (86) umfasst, **dadurch gekennzeichnet, dass** die Immobilisiermittel Folgendes umfassen:
- eine erste Klemme (14) zur Verankerung des Haupthalterungskörpers (12) an einem den Trennschalter (86) tragenden Gerüst (16) durch Festklemmen dieses Gerüsts (16) mithilfe dieser ersten Klemme (14), die an dem Haupthalterungskörper (12) befestigt ist; und
- eine zweite Klemme (18) zum drehfesten Immobilisieren der Antriebswelle (20) durch Festklemmen dieser in einem Abstand zu dem Trennschalter (86) mithilfe dieser zweiten Klemme (18), die an dem Haupthalterungskörper (12) befestigt ist.

2. Vorrichtung (10) zur Immobilisierung eines Trennschalters (86) nach Anspruch 1, umfassend ein Zwischenelement (72) zur Befestigung der zweiten Immobilisierklemme (18) an dem Haupthalterungskörper (12), wobei dieses Befestigungszwischenelement (72) Folgendes umfasst:
- eine Befestigungsbasis (74), insbesondere durch Verschraubung (76), an einem Trägerarm (40) der zweiten Klemme (18);
- zwei Seitenwände (78, 80), die sich ausgehend von der Befestigungsbasis (74) in U-förmigen Schenkeln erstrecken;
- eine zylindrische Riemenscheibe (82), die frei drehbar zwischen den beiden Seitenwänden (78, 80) montiert ist; und
- Mittel zum Befestigen, insbesondere durch Verschraubung (84), des Haupthalterungskörpers (12) an der zylindrischen Riemenscheibe (82).

3. Vorrichtung (10) zur Immobilisierung eines Trennschalters (86) nach Anspruch 1 oder 2, wobei die zweite Immobilisierklemme (18) eine feststehende Backe (34) und eine bewegliche Backe (36) mit einstellbarer Klemmkraft umfasst, die in einem Trägerarm (40) der feststehenden Backe (34) als Schieber (38) montiert ist.

4. Vorrichtung (10) zur Immobilisierung eines Trennschalters (86) nach Anspruch 3, wobei der Schieber (38) der beweglichen Backe (36) mit spiralförmiger Gleitverbindung um eine Gewindestange (42) montiert ist, die sich innerhalb des Trägerarms (40) der feststehenden Backe (34) befindet und deren freies Ende (44) mit einer Kurbel (46) drehbar betätigt werden kann.

5. Vorrichtung (10) zur Immobilisierung eines Trennschalters (86) nach Anspruch 4, umfassend:
- eine Kurbel (46) mit freier Mitnahmehülse (48), die mit dem freien Ende (44) der Gewindestange (42) im Inneren des Trägerarms (40) der feststehenden Backe (34) zusammenwirkt, um diese in Drehung zu versetzen; und
- eine Ersatzkappe (60) für die Kurbel (46), die mit Mitteln (62, 64) zum Verhindern des Zugangs zu der Gewindestange (42) versehen ist, um zu verhindern, dass diese drehangetrieben wird.

6. Vorrichtung (10) zur Immobilisierung eines Trennschalters (86) nach Anspruch 5, wobei die Kurbel (46) mit freier Mitnahmehülse (48), oder ein Stift (54) zur Befestigung der Kurbel (46) mit freier Mitnahmehülse (48) an dem freien Ende (44) der Gewindestange (42) innerhalb des Trägerarms (40) der feststehenden Backe (34), und die Ersatzkappe (60) mithilfe von Schnüren mechanisch mit dem Trägerarm (40) der feststehenden Backe (34) der zweiten Klemme (18) oder gegebenenfalls mit dem Befestigungszwischenelement (72) verbunden sind.

7. Vorrichtung (10) zur Immobilisierung eines Trennschalters (86) nach Anspruch 5 oder 6, wobei:
- die Ersatzkappe (60) eine erste gelochte (64) Platte (62) umfasst, die sich in einer Ebene orthogonal zu der Achse der Gewindestange (42) innerhalb des Trägerarms (40) der feststehenden Backe (34) erstreckt, wenn die Kappe (60) als Ersatz für die Kurbel (46) mit freier Mitnahmehülse (48) angeordnet ist;
- der Trägerarm (40) der feststehenden Backe (34) eine zweite gelochte (68) Platte (66) aufweist, die sich in einer Ebene orthogonal zu ihrer Innengewindestangenachse (44) erstreckt; und
- die Immobilisiervorrichtung (10) ferner ein Befestigungselement, insbesondere ein Vorhängeschloss (70), umfasst, das mit den Löchern (64, 68) der ersten und zweiten gelochten Platten (62, 66) zusammenwirkt.

8. Vorrichtung (10) zur Immobilisierung eines Trennschalters (86) nach einem der Ansprüche 1 bis 7, wobei der Haupthalterungskörper (12) eine Gewindestange aufweist, die durch Einschrauben und mithilfe von mindestens einer Mutter (84) an der zweiten Immobilisierklemme (18) befestigt ist.

9. Vorrichtung (10) zur Immobilisierung eines Trennschalters (86) nach einem der Ansprüche 1 bis 8, wobei die erste Verankerungsklemme (14) die Form einer Erdungsklemme annimmt, die auf einem zylindrischen Rohr (22) montiert ist, das in einer Schwenkverbindung gleitend um den Haupthalterungskörper (12) herum angeordnet ist.

10. Vorrichtung (10) zur Immobilisierung eines Trennschalters (86) nach den Ansprüchen 8 und 9, wobei das zylindrische Rohr (22), an dem die Erdungsklemme montiert ist, durch Muttern (24) an der Gewindestange Immobilisierbar ist.

## Claims

1. A device (10) for locking a disconnector (86) in an electrical substation of an electrical network, said disconnector (86) being of the type that can be opened or closed by rotating, remotely from the disconnector (86), a drive shaft (20) for driving a rotation of said disconnector (86), the locking device (10) comprising a main support body (12) and means for locking the disconnector (86), **characterised in that** the locking means comprise:
- a first clamp (14) for anchoring the main support body (12) to a support frame (16) carrying the disconnector (86) by clamping this support frame (16) using this first clamp (14), which is attached to the main support body (12); and
- a second clamp (18) for locking any rotation of the drive shaft (20) by clamping it remotely from the disconnector (86) using this second clamp (18), which is attached to the main support body (12).

2. The device (10) for locking a disconnector (86) according to claim 1, comprising an intermediate securing member (72) for securing the second locking clamp (18) to the main support body (12), said intermediate securing member (72) comprising:
- a securing base (74), in particular by bolting (76), for securing to a support arm (40) of the second clamp (18);
- two side walls (78, 80) extending in U-shape arms from the securing base (74);
- a cylindrical pulley (82) mounted so as to rotate freely between the two side walls (78, 80); and
- securing means, in particular by bolting (84), for securing the main support body (12) to the cylindrical pulley (82).

3. The device (10) for locking a disconnector (86) according to claim 1 or 2, wherein the second locking clamp (18) comprises a fixed jaw (34) and a movable jaw (36) with adjustable clamping force, mounted as a sliding element (38) in a support arm (40) of the fixed jaw (34).

4. The device (10) for locking a disconnector (86) according to claim 3, wherein the sliding element (38) of the movable jaw (36) is mounted in a helical sliding connection around a threaded rod (42) located inside the support arm (40) of the fixed jaw (34) and having a free end (44) that can be rotated by a crank handle (46).

5. The device (10) for locking a disconnector (86) according to claim 4, comprising:
- a crank handle (46) with a free-running drive sleeve (48) that cooperates with the free end (44) of the threaded rod (42) inside the support arm (40) of the fixed jaw (34) to rotate it; and
- a replacement cap (60) for replacing the crank handle (46), equipped with means (62, 64) to restrict access to the threaded rod (42) in order to prevent it from being rotated.

6. The device (10) for locking a disconnector (86) according to claim 5, wherein the crank handle (46) with the free-running drive sleeve (48), or a pin (54) securing the crank handle (46) with the free-running sleeve (48) to the free end (44) of the threaded rod (42) inside the support arm (40) of the fixed jaw (34), and the replacement cap (60) are mechanically connected, by means of cords, to the support arm (40) of the fixed jaw (34) of the second clamp (18) or, where applicable, to the intermediate securing member (72).

7. The device (10) for locking a disconnector (86) according to claim 5 or 6, wherein:
- the replacement cap (60) includes a first plate (62) with a hole (64) extending in a plane perpendicular to the axis of the threaded rod (42) inside the support arm (40) of the fixed jaw (34) when the cap (60) is positioned to replace the crank handle (46) with the free-running drive sleeve (48);
- the support arm (40) of the fixed jaw (34) includes a second plate (66) with a hole (68) extending in a plane perpendicular to its axis of internal threaded rod (44); and
- the locking device (10) further comprises a fastening element, in particular a padlock (70), which engages with the holes (64, 68) in the first and second plates (62, 66) with holes.

8. The device (10) for locking a disconnector (86) according to any one of claims 1 to 7, wherein the main support body (12) includes a threaded rod secured by screwing and by means of at least one nut (84) to the second locking clamp (18).

9. The device (10) for locking a disconnector (86) according to any one of claims 1 to 8, wherein the first anchoring clamp (14) takes the form of a ground clamp mounted on a cylindrical tube (22) arranged to pivot and slide around the main support body (12).

10. The device (10) for locking a disconnector (86) according to claims 8 and 9, wherein the cylindrical tube (22) on which the grounding clamp is mounted can be secured by nuts (24) on the threaded rod.
